# EUROPÄISCHE PATENTSCHRIFT

(11) **EP 0 911 528 B1**
(45) Veröffentlichungstag und Bekanntmachung des Hinweises auf die Patenterteilung: **26.02.2003**
(21) Anmeldenummer: 98120083.5
(22) Anmeldetag: 23.10.1998
(51) Int. Cl.: F04D 29/22

(54) **Laufrad aus Blech**
Impeller made of sheet metal
Rouet en tôle

(30) Priorität: 23.10.1997 DE 19746850
(43) Veröffentlichungstag der Anmeldung: 28.04.1999
(73) Patentinhaber: WILO AG, 44263 Dortmund (DE)
(72) Erfinder: Kaul, Günter, 58456 Witten (DE); Emden, Heinz, 42369 Wuppertal (DE)
(74) Vertreter: COHAUSZ DAWIDOWICZ HANNIG & PARTNER

(56) Entgegenhaltungen:
- EP-A- 0 310 121
- WO-A-86/06799
- WO-A-89/02538
- DE-A- 4 008 216
- GB-A- 1 152 925
- US-A- 3 107 627
- US-A- 4 720 242
- PATENT ABSTRACTS OF JAPAN vol. 008, no. 090 (M-292), 25. April 1984 & JP 59 005898 A (HITACHI SEISAKUSHO KK), 12. Januar 1984

## Beschreibung

Die Erfindung betrifft ein Laufrad für eine Kreiselpumpe nach dem Oberbegriff von Anspruch 1. Die Erfindung betrifft weiterhin ein Verfahren zur Herstellung solcher mehrteiliger Laufräder.

Derartige Laufräder für Kreiselpumpen werden üblicherweise aus Kunststoff gespritzt, da es sich bei dieser Methode um ein sehr einfaches Verfahren handelt, mit dem vielfältige Laufradkonstruktionen realisiert werden können. Diese Laufräder aus Kunststoff zeigen jedoch insbesondere dann, wenn Sie zur Förderung heißer Medien mit Temperaturen um 100 Grad Celsius oder mehr eingesetzt werden auf Dauer einen wesentlich erhöhten Verschleiß sowie eine mangelhafte Formbeständigkeit.

Für Hochtemperaturanwendungen weicht man daher immer häufiger auf metallische Laufräder aus, die aus konstruktionsbedingten Gründen auch aus mehreren Blechteilen hergestellt werden können, die anschließend miteinander verschweißt werden.

Insbesondere werden hierbei in aufwendiger Weise die Schaufelflächen jeweils einzeln aus Blech geformt und einzeln über ihre volle Länge mit den tragenden Elementen des Laufrades verschweißt. Hierbei kommt es vor, daß sich das Laufrad aufgrund des großen Wärmeflusses, der beim Schweißen zwischen den einzelnen Teilen auftritt, sehr stark deformiert, wodurch die Rundlaufeigenschaften beeinträchtigt werden. Daher ist es häufig nötig, ein so hergestelltes Laufrad nachträglich zu richten.

Ebenfalls macht es sich oftmals störend in Form von Strömungsgeräuschen und auch Leistungsverlusten bemerkbar, wenn an unsauber ausgeführten Schweißnähten starke Verwirbelungen des Fördermediums auftreten.

Ein mit vielen Schweißnähten versehenes metallisches Laufrad ist darüber hinaus besonders an den Schweißverbindungen einer übermäßigen Korrosion ausgesetzt, die insbesondere noch dann erhöht wird, wenn korrosive Medien, wie Chemikalien gefördert werden sollen. In einem solchen Fall zeigen derart verschweißte Laufräder aus normalem Blech eine deutlich herabgesetzte Lebensdauer.

Ein Laufrad dieser Bauart ist z.B. aus der FR 0 153 221 bekannt. Dieses Laufrad besteht in einer Ausführung aus einer metallischen Grundplatte, an die mehrere Schaufelflächen angeschweißt sind. Jede der Schaufelflächen trägt an der zum Ansaugstutzen gerichteten Oberseite mehrere Vorsprünge, die über eine Klemmwirkung mit entsprechenden Ausnehmungen auf der Unterseite des Ansaugstutzens verbunden sind.

Aus der GB 1 152 925 ist ferner ein Laufrad für eine Kreiselpumpe der eingangs genannten Art bekannt, wobei die Schaufeln eine eindimensional in sich gebogene Fläche bilden.

Hierbei sind an jeder Schaufel im Randbereich Laschen angeformt, die in der Ebene des Randbereichs der Schaufel verlaufen. Diese Laschen werden in Schlitze in der Grundplatte und in der Abdeckplatte eingelegt und darin an der Rückseite der jeweiligen Platten über eine relativ lange Strecke verschweißt.

Hierdurch kann es zu Formabweichungen und insbesondere zu Verschlechterungen der Rundlaufeigenschaften kommen, was vor allem deshalb von Nachteil ist, da aufgrund der relativ geringen Wanddicke kaum Möglichkeiten zum Auswuchten durch Blechabtrag bestehen.

Aufgabe der Erfindung ist es, ein Laufrad der eingangs genannten Art und ein Herstellungsverfahren für derartige Laufräder so zu verbessern, daß das Laufrad temperatur- und korrosionsbeständig ist und aufgrund seiner Konstruktionsmerkmale einfach, kostengünstig und formwahrend herstellbar ist. Weiterhin sollen die übrigen oben genannten Nachteile überwunden werden.

Diese Aufgabe wird durch ein Laufrad mit den Merkmalen von Anspruch 1 gelöst. Vorteilhafte Ausgestaltungen und Weiterbildungen der Erfindung ergeben sich aus den abhängigen Ansprüchen.

Wesentlich bei der erfindungsgemäßen Lösung ist es, daß jede Schaufel eine in zwei Dimensionen in sich, d.h. räumlich gebogene Fläche bildet, an die unter einem Winkel mindestens zwei lappenförmige Flächenabschnitte/Laschen angeformt sind, die in Einprägungen der Grundplatte und des Ansaugstutzens bzw. der Abdeckplatte einliegen. Dabei bildet jede Schaufelfläche eine in sich gebogene Fläche, d.h daß eine Schaufelfläche nicht nur in einer Dimension, also beispielsweise um die Drehachse der Nabe, sondern auch noch senkrecht hierzu und somit um ihre Normale in einer weiteren Dimension gebogen ist.

Zur Lösung dieser Aufgabe ist es weiterhin von Vorteil, wenn die einzelnen aus Blech, insbesondere aus Edelstahlblech hergestellten Teile durch Widerstandsverschweißung, insbesondere durch KurzzeitWiderstandsverschweißung miteinander verbunden werden.

Durch die erfindungsgemäße Ausgestaltung können in besonders einfacher Weise mehrere untereinander verbundene Schaufeln in einem Arbeitsschritt mit der Grundplatte und/oder dem Ansaugstutzen/der Abdeckplatte verschweißt oder auf andere Art und Weise verbunden werden.

Neben dem Einsatz von Blech, daß die Temperaturbeständigkeit des Laufrades sichert, ergibt sich bei Verwendung von Edelstahlblech der zusätzliche Vorteil, daß die Korrosionsbeständigkeit wesentlich verbessert wird.

Die an die Schaufelflächen angeformten lappenförmigen Flächenabschnitte dienen als Verbindungselement, um die Schaufeln sowohl an der Grundplatte als auch an dem Ansaugstutzen bzw. der Abdeckplatte punktuell zu befestigen. Nur durch diese Lappen/Laschen besteht eine Verbindung zwischen Grundplatte und dem Ansaugstutzen bzw. der Abdeckplatte. Die Lappen/Laschen sind somit das einzige Element, an dem die punktuelle Verschweißung stattfindet. Hierdurch ergibt sich der Vorteil, daß nur wenige Bereiche des Laufrades einem Wärmefluß durch Schweißung ausgesetzt werden, wodurch während des Schweißvorgangs die Formstabilität des Laufrades gewährleistet bleibt.

Zur Montage ist es vorteilhaft, wenn jede Lasche/jeder Flächenabschnitt aus der Ebene der Schaufelfläche abgebogen ist.

Hierbei kann jede Lasche vorteilhafterweise im wesentlichen parallel zu einer Einprägung in der Grundplatte und/oder dem Absaugstutzen/der Abdeckplatte liegen. Die Einprägungen sind vorgesehen, um zu verhindern, daß durch die auf der Grundplatte und dem Ansaugstutzen bzw. der Abdeckplatte aufliegenden Lappen der Schaufel Verwirbelungen des Fördermediums hervorgerufen werden.

Die zur Aufnahme der Antriebsachse vorgesehene Nabe des Laufrades wird vorzugsweise derart ausgebildet, daß sie die Form eines Topfes mit einer stirnseitigen Bodenfläche aufweist, dessen Wand in mindestens drei Abschnitten eingezogen ist. Hierbei wird es als sehr hilfreich empfunden, daß die Topfform der Nabe durch einfache Umformtechniken, wie z.B. Tiefziehen hergestellt werden kann. Die dreiteilige Paßform an die Achse bewirkt dabei einen einfacheren Montagevorgang, wobei die Sitzunterbrechungen einen besseren Anlagenausgleich zwischen Achse und Nabe ermöglichen.

Weiterhin ist es aus schweißtechnischer Sicht empfehlenswert, daß bei der.Nabe des Laufrades an der stirnseitigen Bodenfläche ein ringförmiger Vorsprung einstückig angeformt ist. Hierdurch ergibt sich an der Übergangsstelle zwischen Nabe und Grundplatte eine kreislinienförmige Schweißverbindung, so daß auch an dieser Stelle nur ein geringer Wärmefluß zur Schweißung erforderlich ist, wodurch ein Verziehen des Werkstücks beim Schweißen verhindert wird.

In einer anderen bevorzugten Ausführung der Nabe ist es vorgesehen, daß an der der Bodenfläche abgewandten Seite ein Flansch angeformt ist, der bei der Achseinpressung als Montageabstützung dient, sodaß eine Krafteinwirkung auf den Radkörper vermieden wird.

Die an der Nabe zu befestigende Grundplatte, die die Aufbaugrundlage für alle Teile des Laufrades bildet, weist eine mittige Ausbauchung auf, die auch als Anlage- und Abdichtfläche für die Schaufelflächen dient. Eine derartige Konstruktion ist besonders einfach durch Tiefziehtechniken herstellbar.

Da die zur Befestigung der Schaufelflächen vorgesehenen Lappen/Laschen der einzelnen Schaufelflächen in Einprägungen einliegen sollten, um,.wie oben erwähnt, Verwirbelungen des Fördermediums zu verhindern, ist es sinnvoll, daß die Grundplatte diese Einprägungen und/oder Schlitze in einem äußeren Bereich, d.h. vorzugsweise am Rand der Platte, aufweist, da diese Randbereiche in der Fertigung durch die Schweißwerkzeuge gut zu erreichen sind. Die Anzahl der Einprägungen ist dabei auf die Anzahl der Schaufeln abgestimmt.

Typischerweise sind 8 Schaufeln vorgesehen. Es sind aber auch deutlich weniger oder mehr Schaufeln möglich.

Die Saugseite des Laufrades kann durch eine einfache Abdeckplatte mit einer mittigen Bohrung oder aber z.B. auch durch einen Ansaugstutzen ausgebildet sein. Hierbei hat der Ansaugstutzen aus konstruktionsbedingter Sicht vorzugsweise die Form eines Zylinders, an dessen Ende ein ringförmiger Flansch angeformt ist, der zur Aufnahme der Lappen/Laschen der einzelnen Schaufelflächen dient.

Dementsprechend ist es auch hier von Vorteil, daß der ringförmige Flansch des Stutzens eine der Schaufelanzahl entsprechende Zahl von Einprägungen und/oder Schlitzen aufweist, wobei diese zusätzlich mittige Erhebungen aufweisen, die üblicherweise als Schweißwarzen bezeichnet werden.

Diese Erhebungen bewirken, daß die zu verschweißenden Lappen der Schaufelflächen am Flansch nur punktuell anliegen. Hierdurch wird eine deutliche Reduktion des Schweißstromes ermöglicht, was einen sich vorteilhaft auswirkenden geringeren Wärmefluß mit sich bringt.

In einer weiteren vorteilhaften Ausgestaltung ist der Flansch des Ansaugstutzens gegenüber der äußeren Mantelfläche unter einem stumpfen Winkel angeordnet.

In einer Ausgestaltung des Laufrades ist es möglich, daß die Schaufeln nicht jede für sich mit der Grundplatte und dem Ansaugstutzen verbunden ist, sondern daß sie einstückig mit der Grundplatte, einer zusätzliche Platte, einer vorderen Abdeckplatte und/oder mit dem Ansaugstutzen verbunden ist. Bei der am leichtesten zu fertigenden Alternative ist es denkbar, daß alle Schaufeln aus einer Blechfläche geformt sind, wobei die Blechfläche als solche mit der Grundplatte verbunden ist. Hier können Einzelverschweißungen der Schaufelflächen unterbleiben.

Die Herstellung des erfindungsgemäßen Laufrades beruht, wie bereits oben erwähnt, auf einem Verfahren, bei dem die einzelnen Teile aus Blech, insbesondere aus Edelstahlblech hergestellt werden, wobei diese Teile durch Schweißen, insbesondere durch Widerstandsverschweißung, in bevorzugter Weise durch Kurzzeit-Widerstandsverschweißung miteinander verbunden werden.

Durch die Anwendung dieser Schweißtechnik kann vermieden werden, daß ganze Schweißnähte zur Verbindung der einzelnen Teile gezogen werden müssen, wodurch automatisch ein hoher Wärmefluß erzeugt würde. Vielmehr werden bei dieser Technik die zu verbindenden Teile nur punktuell miteinander verschweißt. Der Wärmefluß kann nochmals dadurch verringert werden, wenn in bevorzugter Weise die Kurzzeit-Widerstandsverschweißung angewendet wird.

Gemäß dem erfindungsgemäßen Verfahren wird hierzu vorgeschlagen, daß in einem der Arbeitsschritte die mindestens zwei Flächenabschnitte/Laschen der Schaufeln in Einprägungen der Grundplatte und/oder des Ansaugstutzens bzw. der Abdeckplatte eingelegt werden, und daß in einem weiteren der Arbeitsschritte mehrere untereinander verbundene Schaufeln mit der Grundplatte und/oder dem Ansaugstutzen/der Abdeckplatte verschweißt werden.

Bei dem erfindungsgemäßen Verfahren wird das Grundmaterial vorteilhafterweise für jedes einzelne Teil aus ebenem Blech geschnitten und/oder gestanzt und durch Umformung in die endgültige Form gebracht. Neben der standardmäßigen Stanztechnik ist es z.B. auch möglich zum Schneiden der Bleche Laserschneidmaschinen zu verwenden.

Die Umformparameter sind grundsätzlich so zu wählen, daß die durch die Formgebung entstehenden Spannungen so gering wie möglich sind, um Materialschäden vorzubeugen. Ebenfalls ist darauf zu achten, daß nach dem Schneiden/Stanzen keine gratbildenden Kanten nach außen stehen, um auch ein Verletzungsrisiko der Personen zu vermeiden, die am Herstellungsverfahren beteiligt sind.

Nach der Formgebung und vor dem Verschweißen der Teile werden die Nabe, die Grundplatte und der Ansaugstutzen bzw. die Abdeckplatte durch Schneiden und/oder Stanzen von dem umgebenden restlichen Blech getrennt. Hingegen bleiben die einzelnen Schaufeln bis nach der Verschweißung durch das umgebende Blech untereinander verbunden.

Somit können durch einen Arbeitsschritt die untereinander verbundenen Schaufeln mit der Grundplatte und/oder dem Ansaugstuzten verschweißt werden. Erst nach der Verschweißung werden die Schaufeln von dem sie verbindenden Blechstück, z.B. einem Ring getrennt.

Die Formgebung der Nabe erfolgt in bevorzugten Verfahrensschritten dadurch, daß zunächst eine Topfform aus dem ebenen Blech gebildet wird. Dies kann z.B. durch einen oder mehrere Tiefzieh-Arbeitsschritte erfolgen. In einem weiteren Arbeitsschritt, bei dem es sich um ein Fließpreßverfahren handeln kann, wird der ringförmige Vorsprung am Boden der Nabe geformt. Hierbei ist besonders darauf zu achten, daß genügend Werkstoff vorhanden ist, um die Umformung durchzuführen. Anderenfalls könnte sich eine Gefügebeschädigung ergeben. In einem anderen Arbeitsschritt wird die Mantelwand zu einer wenigstens dreiteiligen Paßform für die Achse eingezogen, die im Anschluß daran zur Aufnahme der Achse kalibriert wird. Hierbei ist es erwähnenswert, daß die Arbeitsschritte auch in einer anderen Reihenfolge ausgeführt werden können.

Die Nabe wird, wie bereits erwähnt, nach den Umformmaßnahmen von dem übrigen umgebenden Blech getrennt. Hierbei kann die Trennung so erfolgen, daß an der Nabe ein Flansch stehen bleibt, der als Montageabstützung bei der Einpressung der Achse dient.

Die Grundplatte wird bevorzugt dadurch hergestellt, daß zunächst in eine runde Grundform des ebenen Bleches eine mittige Ausbauchung geformt wird. Diese Ausbauchung kann in einfacher Weise z.B. durch ein- oder mehrfaches Tiefziehen realisiert werden. In einem anderen Schritt wird in einem ringförmigen Bereich, der den äußeren Rand der Grundplatte bildet, eine der Schaufelanzahl entsprechende Anzahl von Einprägungen und/oder Schlitzen eingebracht, die zur Aufnahme der Laschen der Schaufelflächen dienen.

Zur Herstellung der Schaufeln wird vorteilhafterweise so verfahren, daß das Blechmaterial für eine bestimmte Anzahl, insbesondere für alle Schaufelflächen des Laufrades zusammenhängend aus einer Blechfläche geschnitten oder gestanzt und anschließend zu den Schaufelflächen geformt wird. Dies hat den Vorteil, daß alle oder zumindest eine Vielzahl von Schaufelflächen gleichzeitig gestanzt und anschließend auch gleichzeitig weiter bearbeitet werden kann. Besonders praktikabel ist es, daß die Schaufelflächen während der Bearbeitung alle zusammenhängend z.B. durch einen äußeren Blechring miteinander verbunden sind. Die Schaufelflächen werden dann durch Verschweißung alle gleichzeitig oder nacheinander mit der Grundplatte verbunden und erst anschließend voneinander getrennt. Dieses Vorgehen hat den Vorteil, daß eine große Anzahl von Schaufeln, im Idealfall alle Schaufeln gleichzeitig auf der Grundplatte zur Befestigung ausgerichtet werden können.

In einigen bevorzugten Arbeitsschritten werden die Schaufelflächen so hergestellt, daß zunächst die Grundform der Flächen aus ebenem Blech ausgeschnitten, insbesondere ausgestanzt wird. In einem weiteren Schritt werden die Lappen, die zur Befestigung des Ansaugstutzens dienen, abgebogen. In einem anderen Schritt werden die Schaufelflächen in sich gebogen. Dies kann insbesondere durch Sicken erfolgen. Die Bereiche, die die Austrittsöffnungen des Laufrades bilden, werden in wiederum einem anderen Schritt freigeschnitten, insbesondere freigestanzt. Hiernach werden die Schaufelflächen an der Lasche, über die noch eine Verbindung der einzelnen Schaufelflächen untereinander besteht und die zur Befestigung an der Grundplatte dient, hochgestellt.

Die Formgebung des Ansaugstutzens erfolgt dadurch, daß zunächst in das ebene Blech eine topfförmige Vertiefung geformt wird, wobei an der dem Topfboden abgewandten Seite des zylindrischen Mantels, der sich durch die geformte Vertiefung ergibt, eine flanschförmige Fläche stehenbleibt. Die Formgebung erfolgt z.B. in einfacher Weise durch Tiefziehen. In einem weiteren Schritt wird der Topfboden bis auf einen Kragen ausgeschnitten oder ausgestanzt. Anschließend wird der Kragen durchgestellt und gleichzeitig oder in zeitlicher Reihenfolge die Flanschfläche in einem Winkel zum Mantel angestellt. In einem anderen Schritt wird in die Flanschfläche eine der Schaufelzahl entsprechende Anzahl von Einprägungen eingepreßt, deren Form entsprechend der Lappen der Schaufeln ausgebildet sind und in deren Mitte zusätzliche Erhebungen eingepreßt werden, über die die punktuelle Verschweißung vorgenommen wird.

Nach der Verschweißung der einzelnen Teile, die wie erwähnt in bevorzugter Weise durch Kurzzeit-Widerstandsverschweißung erfolgt, wird die Oberfläche des fertigen Laufrades, zusätzlich durch eine Lackierung geschützt. Bei dieser Lackierung kann es sich um eine kataphoretische Lackierung handeln. Wenn für die Herstellung des Laufrades Edelstahl verwendet wurde, ist eine derartige Lackierung nicht nötig.

Ein Ausführungsbeispiel des erfindungsgemäßen Laufrades und des Verfahrens zur Herstellung ist in den Zeichnungen dargestellt und wird im folgenden näher beschrieben. Die Zeichnungen weisen untereinander verschiedene Maßstäbe auf.

Es zeigen:
- Fig. 1A: einen Schnitt durch ein erfindungsgemäßes Laufrad,
- Fig. 1B: eine Aufsicht im Detail auf die Austrittsöffnungen des Laufrades,
- Fig. 2: Schnittansichten der Nabe eines erfindungsgemäßen Laufrades,
- Fig. 3: Schnittansichten des Ansaugstutzens eines erfindungsgemäßen Laufrades,
- Fig. 4: einen Schnitt durch die Grundplatte eines erfindungsgemäßen Laufrades
- Fig. 5: eine skizzierte Aufteilung eines ebenen Bleches für die Anordnung der Schaufelflächen mit verschiedenen Aufteilungsmöglichkeiten
- Fig. 6: mehrere symbolisierte Verfahrensschritte zur Herstellung der Nabe eines erfindungsgemäßen Laufrades
- Fig. 7: mehrere symbolisierte Verfahrensschritte zur Herstellung der Grundplatte eines erfindungsgemäßen Laufrades
- Fig. 8: mehrere symbolisierte Verfahrensschritte zur Herstellung des Ansaugstutzens eines erfindungsgemäßen Laufrades
- Fig. 9: mehrere symbolisierte Verfahrensschritte zur Herstellung der Schaufelflächen eines erfindungsgemäßen Laufrades
- Fig. 10: Darstellung der aus einem Blech zur Bildung der Schaufeln auszustanzenden Bereiche
- Fig. 11: eine alternative Blechaufteilung mit angedeuteten Schaufelflächen.

Die Abbildung 1A zeigt in einer Schnittansicht den prinzipiellen Aufbau eines erfindungsgemäßen Laufrades aus Blech. Die Nabe 1 ist an der Stelle des Vorsprunges 7 mit einer Grundplatte 2 verbunden, die eine mittige Ausbauchung 10 aufweist und als Anlagefläche für die Schaufelflächenränder dient.

Die Abbildung 1B, die eine genauere Ansicht der Austrittsöffnungen des Laufrades zeigt, verdeutlicht, daß die Schaufelflächen 4 mit einem lappenförmigen Flächenabschnitt 11 in einer Einprägung 5 der Grundplatte und mit dem anderen lappenförmigen Abschnitt 12 in einer Einprägung 6 des Ansaugstutzens 3 einliegen. Diese Abbildung zeigt weiterhin, daß die Laschen/Lappen 11 und 12 unter einem Winkel direkt an die Schaufelflächen 4 angeformt sind. Die Schaufelfläche 4 selbst erstreckt sich in dem Bereich zwischen Grundplatte 2 und dem Ansaugstutzen 3. Die Verbindung zwischen dem Ansaugstutzen 3 und der Grundplatte 2 erfolgt in diesem Beispiel ausschließlich über die Laschen 11 und 12 der Schaufelflächen 4. Es ist hier nicht im Detail zu erkennen, daß die Schaufelfläche 4 in sich, d.h. räumlich gebogen ist, wobei die Biegung der Schaufelfläche zum einen um die Drehachse der Nabe 1 und zum anderen senkrecht hierzu erfolgt, was eine Verkippung der Stirnseite (4a) der Schaufelfläche (4) zur Drehachse bewirkt.

Die Abbildung 1A zeigt überdies noch eine alternative Ausgestaltung der Nabe, bei der an der Nabe ein Flansch 8 angeformt ist, um als Montageabstützung zu dienen.

Die Nabe 1 des erfindungsgemäßen Laufrades wird in der Abbildung 2 im Detail dargestellt. Der untere Teil der Abbildung 2 zeigt die Nabe 1 in einer seitlichen Schnittansicht. Die abgebildete Nabe hat die Form eines Topfes mit einer stirnseitigen Bodenfläche 13, an der ein ringförmiger Vorsprung 7 einstückig angeformt ist. Dieser Vorsprung bildet die Verbindungsstelle, an der die Grundplatte 2 mit der Nabe verschweißt ist. In dem dargestellten Kreis ist die alternative Ausführungsform der Nabe wiedergegeben, bei der der oben erwähnte Flansch 8 direkt an die der Bodenfläche 13 abgewandten Seite der Nabe 1 angeformt ist.

Eine Ansicht von unten ist im oberen Teil der Abbildung 2 dargestellt. Die Wand 14 der Nabe ist in drei Abschnitten 9 eingezogen, um einen guten Anlageausgleich für die einzupressende Achse des Antriebsmotors zu bilden. Im rechten Teil dieser Abbildung ist wiederum die alternative Form der Nabe mit dem Flansch 8 dargestellt.

Die Abbildung 3 zeigt den Ansaugstutzen 3 des erfindungsgemäßen Laufrades. Dieser hat im wesentlichen die Form eines Zylinders an dessen einem Ende ein ringförmiger Flansch 15 angeformt ist, der bezogen auf die äußere Mantelfläche unter einem stumpfen Winkel angeordnet ist.

Weiterhin hat dieser Flansch 15 eine der Schaufelanzahl entsprechende Anzahl von Einprägungen 6, die aus Gründen der Übersichtlichkeit hier nicht alle dargestellt sind. Jede dieser Einprägungen weist als Schweißhilfe eine mittige Erhebung 17 auf.

Die Grundplatte 2 des Laufrades ist in der Abbildung 4 dargestellt. Neben einer mittigen Ausbauchung 10 weist sie am äußeren Rand eine der Schaufelzahl entsprechende Anzahl von Einprägungen 5 auf, die zur Aufnahme der Laschen 11 der Schaufelflächen dienen. Diese Einprägungen können ebenso wie die Einprägungen 6 des Ansaugstutzens 3 mittige Erhebungen aufweisen. Diese Erhebungen sind in der Abbildung nicht dargestellt.

In der Abbildung 5 ist in einer Handskizze die Aufteilung eines ebenen Bleches in mehrere Schaufelflächen dargestellt. Hierbei zeigt die obere Hälfte der Abbildung 5 die Aufteilung eines kreisrunden Bleches in 4 gleichgroße Sektoren über einen Winkel von jeweils α=45 Grad. Mit einer derartigen Aufteilung ist es möglich, gleichzeitig aus einem Blech 8 Schaufeiflächen zu schneiden oder zu stanzen. Eine mögliche Form der Schaufelflächen 4 ist in drei der oberen Sektoren angedeutet. Wird, wie im unteren Teil der Abbildung im mittigen Sektor dargestellt, das Blech in nur 6 gleiche Sektoren zu jeweils β=60 Grad aufgeteilt, so können aus dem Blech nur 6 aber dafür größere Schaufelflächen 4 ausgeschnitten und geformt werden. Die Größe und Anzahl der gewünschten Schaufelflächen 4 hängt von äußeren vorgegebenen Parametern ab.

Jede Schaufelfläche 4 hat zwei lappenförmige Flächenabschnitte bzw. Laschen 11 und 12. Diese Laschen sind bei der fertig geformten Schaufel jeweils an einer Biegekante, die in diesem Ausführungsbeispiel unter θ=30 Grad zur radialen Sektorengrenze verläuft, von der Schaufelfläche abgebogen. Es ist in anderen Ausführungen auch möglich, die Biegekante unter anderen Winkel θ verlaufen zu lassen. Bei dem fertigen Laufrad liegt die Lasche 11 in der entsprechenden Einprägung 5 der Grundplatte 2 und die Lasche 12 in der Einprägung 6 des Ansaugstutzens 3.

Die Abbildung 5 zeigt nur die Anordnung der Schaufelflächen auf dem Blech und eine prinzipielle Form der Flächen. Die in sich gebogene Form der fertig geformten Schaufelflächen kann dieser Abbildung nicht entnommen werden.

Ein Ausführungsbeispiel des Herstellungsverfahrens ist dadurch gegeben, daß die einzelnen Teile z.B aus Edelstahlblech hergestellt werden. Hierbei wird so vorgegangen, daß die Teile nach der Formgebung durch Widerstandsverschweißung miteinander verbunden werden.

Vor der Formgebung wird das Grundmaterial für jedes einzelne Teil, also für Nabe, Grundplatte, Schaufeln und Ansaugstutzen aus ebenem Blech ausgestanzt. Bei dem Stanzvorgang wird darauf geachtet, daß keine gratbildenden Kanten an den einzelnen Teilen entstehen. Nach der Formgebung werden Nabe 1, Grundplatte 2 und Ansaugstutzen 3 von dem restlichen umgebenden Blech getrennt. Lediglich die Schaufelflächen 4, die nach der Formgebeung noch alle miteinander verbunden sind, werden zunächst mit der Grundplatte 2 verschweißt und anschließend voneinander getrennt.

Die Abbildung 6 zeigt in einer erklärenden Übersicht die einzelnen Arbeitsschritte Ia - VIa zur Herstellung einer Nabe für das erfindungsgemäße Laufrad. In einem ersten Schritt Ia wird, wie oben erwähnt, das Grundmaterial für die Nabe aus dem ebenen Blech ausgestanzt. Anschließend wird über zwei Tiefziehschritte IIa und IIIa die Topfform der Nabe 1 aus dem ebenen Blech gebildet. In dem Arbeitsschritt IVa wird durch eine Stauchung des Topfbodens der ringförmige Vorsprung 7 der Nabe geformt. Hiernach wird die Mantelwand der Nabe im Schritt Va zu einer Paßform für die Achse in drei Abschnitten 9 eingezogen und kalibriert, um eine Achse mit großer Paßgenauigkeit aufnehmen zu können. Im Schritt VIa wird die fertig geformte Nabe von dem umgebenden Rest des Bleches durch eine weitere Stanzung getrennt. Dies erfolgt so, daß an der Nabe der oben erwähnte Flansch zur Vereinfachung der Montage stehenbleibt.

Die Verfahrensschritte Ib - Vb zur Herstellung der Grundplatte 2 werden durch die Abbildung 7 näher erläutert. Auch hier wird in einem ersten Schritt Ib das Grundmaterial für die Grundplatte 2 aus dem ebenen Blech ausgestanzt. In zwei Tiefziehschritten IIb und IIIb wird sodann die mittige Ausbauchung in die Grundform des Bleches geformt. Im Anschluß daran wird im Schritt IVb der Rand der so geformten Grundplatte 2 mit mehreren Einprägungen 5 versehen, die zur Aufnahme der Laschen 11 der Schaufeln 4 dienen. Die Anzahl der Einprägungen entspricht dabei der Anzahl der Schaufeln. Im letzten Schritt Vb wird die geformte Grundplatte 2 von dem umgebenden Rest des Bleches getrennt.

Die Abbildung 8 zeigt die Verfahrensschritte Ic - VIc zur Herstellung des Ansaugstutzens 3. In dem ersten Schritt Ic wird auch für den Ansaugstutzen zunächst das Grundmaterial aus dem Blech ausgestanzt. Im zweiten Schritt IIc wird durch einen Tiefzieh-Arbeitsschritt eine topfförmige Vertiefung in das Blech gezogen, wobei an der dem Topfboden abgewandten Seite eine flanschförmige Fläche stehenbleibt. In dem Schritt IIIc wird sodann der Topfboden bis auf einen Kragen 16 ausgestanzt, wonach dieser im Schritt IVc durchgestellt wird. Unmittelbar darauf wird im gleichen Arbeitsschritt die Flanschfläche in einem Winkel zum Mantel angestellt. In dem Verfahrensschritt Vc wird in die Fläche des Flansches eine der Schaufelanzahl entsprechende Anzahl von Einprägungen 6 und in deren Mitte jeweils eine Erhebung 17 eingepreßt. In dem letzten Schritt VIc wird auch der Ansaugstutzen 3 aus dem restlichen Blech herausgetrennt.

Zur Herstellung der Schaufelflächen 4 wird das Blechmaterial für alle Schaufelflächen zusmmenhängend aus einer Blechfläche herausgestanzt und anschließend in dieser zusammenhängenden Form zu den endgültigen Schaufelflächen 4 geformt. Erst nach dem Anschweißen an die Grundplatte werden dann die einzelnen Schaufelflächen voneinander getrennt. Die Schritte Id - VIId zur Herstellung dieser Schaufelflächen verdeutlichen die Abbildungen 9 und 10. In dem ersten Schritt Id werden aus dem Grundmaterial des Blechs die in der Abbildung 10 mit A und B bezeichneten Bereiche ausgestanzt. In dem nächsten Schritt IId werden die Bereiche C aus dem Blech gestanzt. Im Anschluß hieran werden im Arbeitsschritt IIId die Lappen 12, die zur Befestigung des Ansaugstutzens 3 dienen, aus der Blechebene herausgebogen. In dem Schritt IVd werden die einzelnen Schaufelflächen 4 in sich gebogen. Dieses Biegen erfolgt durch Sicken. Hierauf folgt in dem Arbeitsschritt Vd ein weiteres Ausstanzen der Bereiche D, die den Rand der späteren Austrittsöffnungen des Laufrades bilden. Im Anschluß hieran werden die Schaufeln an der in der Abbildung 5 unter einem Winkel von θ=30 Grad dargestellten Biegekante hochgestellt.

Nach sämtlichen Stanz- und Umformungsschritten hängen die einzelnen Schaufelflächen 4 immer noch über den in der Abbildung 10 gestrichelt dargestellten Randbereich zusammen. Demnach können in einem folgenden Verfahrensschritt sämtliche Schaufelflächen 4 gleichzeitig auf der Grundplatte 2 ausgerichtet und mit dieser verschweißt werden. Erst im Anschluß an diese Verschweißung werden dann die einzelnen Schaufelflächen 4 von dem Randbereich getrennt. Darauf folgend wird die Nabe 1 an die Grundplatte 2 und der Ansaugstutzen 3 an die dafür vorgesehenen Laschen 12 der Schaufelflächen 4 angeschweißt.

Die Abbildung 11 zeigt zusätzlich eine weitere Alternative, das Blech in mehrere Bereiche für die Schaufelflächen 4 einzuteilen. Ist es z.B. vorgesehen, das Laufrad, wie in diesem Fall, mit 8 etwas größeren Schaufelflächen auszustatten, so fällt auf, daß sich einige Bereiche der Schaufeiflächen 4 auf dem Blech überlappen würden. Dementsprechend wird in diesem Fall zunächst das Blech für 4 zusammenhängende Schaufelflächen ausgestanzt und bearbeitet, wie oben beschrieben. Die entsprechende Aufteilung auf dem Blech ist in der Abbildung 11 durch kontinuierliche Linien dargestellt. Nach der Formgebung werden dann zunächst die ersten 4 fertigen Schaufelflächen auf der Grundplatte verschweißt. Im Anschluß daran wird der Vorgang mit einem weiteren Blech für die zweiten 4 Schaufelflächen wiederholt, die dann um eine Teilung versetzt ebenfalls auf der Grundplatte 2 befestigt werden. Dieses Vorgehen ist auch für eine beliebige andere Anzahl von Schaufelflächen weiter unterteilbar, wobei jedes Mal eine bestimmte Anzahl von Schaufelflächen 4 gleichzeitig auf der Grundplatte 2 ausgerichtet und mit dieser verschweißt wird.

## Patentansprüche

1. Laufrad für eine Kreiselpumpe, das aus mehreren Teilen besteht, wobei an einer die Achse des Pumpenmotors aufnehmenden Nabe (1) eine hintere Grundplatte (2) befestigt ist, auf der mehrere das Medium fördernde Schaufeln (4) angeordnet sind, die einen vorderen Ansaugstutzen (3) bzw. eine vordere Abdeckplatte mit einer Ansaugöffnung tragen, wobei zumindest die Grundplatte (2) und die Schaufeln (4) aus Blech, insbesondere aus Edelstahlblech geformt sind,
**dadurch gekennzeichnet, daß** jede Schaufel (4) eine in zwei Dimensionen in sich gebogene Fläche bildet, an die unter einem Winkel mindestens zwei lappenförmige Flächenabschnitte/Laschen (11,12) angeformt sind, die in Einprägungen (5,6) der Grundplatte (2) und des Ansaugstutzens (3) bzw. der Abdeckplatte einliegen.

2. Laufrad nach Anspruch 1, **dadurch gekennzeichnet, daß** jede Lasche/jeder Flächenabschnitt aus der Ebene der Schaufelfläche abgebogen ist.

3. Laufrad nach einem der vorherigen Ansprüche, **dadurch gekennzeichnet, daß** jede Lasche/jeder Flächenabschnitt im wesentlichen parallel zu einer Einprägung in der Grundplatte und/oder dem Ansaugstutzen/der Abdeckplatte liegt.

4. Laufrad nach einem der vorherigen Ansprüche, **dadurch gekennzeichnet, daß** die Nabe (1) des Laufrades die Form eines Topfes mit einer stirnseitigen Bodenfläche (13) aufweist, dessen Wand (14) in mindestens drei Abschnitten (9) eingezogen ist.

5. Laufrad nach einem der vorherigen Ansprüche, **dadurch gekennzeichnet, daß** bei der Nabe (1) des Laufrades an der stirnseitigen Bodenfläche (13) ein ringförmiger Vorsprung (7) einstückig angeformt ist.

6. Laufrad nach einem der vorherigen Ansprüche, **dadurch gekennzeichnet, daß** bei der Nabe (1) des Laufrades an der der Bodenfläche (13) abgewandten Seite des Topfes ein Flansch (8) angeformt ist.

7. Laufrad nach einem der vorherigen Ansprüche, **dadurch gekennzeichnet, daß** die an der Nabe (1) befestigte Grundplatte (2) eine mittige Ausbauchung (10) aufweist.

8. Laufrad nach einem der vorherigen Ansprüche, **dadurch gekennzeichnet, daß** die Grundplatte (2) an einem äußeren Bereich eine der Schaufelzahl entsprechende Anzahl von Einprägungen (5) aufweist.

9. Laufrad nach einem der vorherigen Ansprüche, **dadurch gekennzeichnet, daß** der Ansaugstutzen (3) des Laufrades die Form eines Zylinders aufweist, an dessen einem Ende ein ringförmiger Flansch (15) angeformt ist.

10. Laufrad nach einem der vorherigen Ansprüche, **dadurch gekennzeichnet, daß** der Flansch (15) des Ansaugstutzens (3) eine der Schaufelzahl entsprechende Anzahl von Einprägungen (6) aufweist, wobei die Einprägungen (6) mittige Erhebungen (17) aufweisen.

11. Laufrad nach-einem der vorherigen Ansprüche, **dadurch gekennzeichnet, daß** die Flanschfläche (15) des Ansaugstutzens (3) unter einem stumpfen Winkel, bezogen auf die äußere Mantelfläche angeordnet ist.

12. Laufrad nach einem der vorherigen Ansprüche, **dadurch gekennzeichnet, daß** die Schaufeln (4) einstückig mit der . hinteren Grundplatte (2), einer zusätzlichen Platte, einer vorderen Abdeckplatte und/oder mit dem Ansaugstutzen (3) verbunden sind.

13. Verfahren zur Herstellung eines Laufrades, das aus mehreren Teilen besteht, nach einem der vorhergehenden Ansprüche, bei dem die einzelnen Teile aus Blech, insbesondere aus Edelstahlblech hergestellt und durch Widerstandsverschweißung, insbesondere Kurzzeit-Widerstandsverschweißung miteinander verbunden werden und wobei die Flächenabschnitte/Laschen in Einprägungen der Grundplatte und des Ansaugstutzens bzw. der Abdeckplatte einliegen, **dadurch gekennzeichnet, daß** in einem der Arbeitsschritte die mindestens zwei Flächenabschnitte/Laschen der Schaufeln in Einprägungen der Grundplatte und/oder des Ansaugstutzens bzw. der Abdeckplatte eingelegt werden, und daß in einem weiteren der Arbeitsschritte mehrere untereinander verbundene Schaufeln (4) mit der Grundplatte (2) und/oder dem Ansaugstutzen/der Abdeckplatte (3) verschweißt werden.

14. Verfahren zur Herstellung eines Laufrades nach Anspruch 13, **dadurch gekennzeichnet, daß** die Schaufeln (4) erst nach dem Anschweißen an die Grundplatte (2) und/oder den Ansaugstutzen voneinander getrennt werden.

15. Verfahren zur Herstellung eines Laufrades nach einem der Ansprüche 13 oder 14, **dadurch gekennzeichnet, daß** das Blechmaterial für eine bestimme Anzahl, insbesondere für alle Schaufelflächen (4) zusammenhängend aus einer Blech-Fläche geschnitten oder gestanzt und anschließend zu den Schaufelflächen (4) geformt wird.

16. Verfahren zur Herstellung eines Laufrades nach einem der Ansprüche 13 bis 15, **dadurch gekennzeichnet, daß** das Grundmaterial für jedes Teil aus ebenem Blech geschnitten und/oder gestanzt und durch Umformung in die endgültige Form gebracht wird.

17. Verfahren zur Herstellung eines Laufrades nach einem der Ansprüche 13 bis 16, **dadurch gekennzeichnet, daß** Nabe (1), Grundplatte (2) und Ansaugstutzen (3) nach der Formgebung von dem umgebenden restlichen Blech durch Schneiden und/oder Stanzen getrennt wird.

18. Verfahren zur Herstellung eines Laufrades nach einem der Ansprüche 13 bis 17, **dadurch gekennzeichnet, daß** nach dem Schneiden/Stanzen keine gratbildenden Kanten nach außen stehen.

19. Verfahren zur Herstellung eines Laufrades nach einem der Ansprüche 13 bis 18, **dadurch gekennzeichnet, daß** zur Formgebung der Nabe (1)
- zuerst eine Topfform aus dem ebenen Blech gebildet wird,
- in einem weiteren Arbeitsschritt der ringförmige Vorsprung (7) am Boden der Nabe (1) geformt wird,
- in einem weiteren Schritt die Mantelwand der Nabe (1) zu einer wenigstens dreiteiligen Paßform für die Achse in drei Abschnitten (9) eingezogen wird und
- in einem weiteren Schritt die Paßform in der Nabe (1) kalibriert wird.

20. Verfahren zur Herstellung eines Laufrades nach einem der Ansprüche 13 bis 19, **dadurch gekennzeichnet, daß** die fertig geformte Nabe (1) von dem Rest des Bleches getrennt wird, wobei ein Flansch (8) an der Nabe (1) bestehen bleibt.

21. Verfahren zur Herstellung eines Laufrades nach einem der Ansprüche 13 bis 20, **dadurch gekennzeichnet, daß** zur Formung der Grundplatte (2)
- zuerst in eine Grundform des ebenen Bleches eine mittige Ausbauchung (10) geformt wird und
- in einem weiteren Schritt in einem ringförmigen Bereich, der den äußeren Rand der Grundplatte (2) bildet, eine der Schaufelzahl entsprechende Anzahl von Einprägungen (5) eingebracht werden.

22. Verfahren zur Herstellung eines Laufrades nach einem der Ansprüche 13 bis 21, **dadurch gekennzeichnet, daß** zur Formung der Schaufelflächen (4)
- zuerst die Grundform der Schaufelflächen (4) aus einem ebenen Blech ausgeschnitten, insbesondere ausgestanzt wird,
- in einem weiteren Arbeitsschritt die Lappen (12), die zur Befestigung des Ansaugstutzens (3) dienen, abgebogen werden,
- in einem weiteren Schritt die Schaufelflächen (4), insbesondere durch Sicken gebogen werden,
- in einem weiteren Schritt die Bereiche, die die Austrittsöffnungen des Laufrades bilden, freigeschnitten, insbesondere freigestanzt werden und
- in einem weiteren Schritt die Schaufelflächen (4) hochgestellt werden.

23. Verfahren zur Herstellung eines Laufrades nach einem der Ansprüche 13 bis 22, **dadurch gekennzeichnet, daß** zur Formgebung des Ansaugstutzens (3)
- zuerst in das Blech eine topfförmige Vertiefung gezogen wird, wobei an der dem Topfboden abgewandten Seite des zylindrischen Mantels eine flanschförmige Fläche (15) stehen bleibt,
- in einem weiteren Schritt der Topfboden bis auf einen Kragen ausgeschnitten oder ausgestanzt wird,
- in einem weiteren Schritt der Kragen durchgestellt und gleichzeitig oder in zeitlicher Reihenfolge die Flanschfläche (15) in einem Winkel zum Mantel angestellt wird und
- in einem weiteren Schritt in die Flanschfläche (15) eine der Schaufelzahl entsprechene Anzahl von Einprägungen (6) eingepreßt werden, deren Form entsprechend der Lappen (12) der Schaufeln (4) ausgebildet und in deren Mitte Erhebungen (17) eingepreßt werden.

24. Verfahren zur Herstellung eines Laufrades nach einem der Ansprüche 13 bis 23, **dadurch gekennzeichnet, daß** die Oberfläche des Laufrades durch eine Lackierung, insbesondere eine kataphoretische Lackierung, geschützt wird.

## Claims

1. Impeller for a rotary pump comprising a plurality of parts whereby attached to a hub (1) accommodating the axle of the pump motor is a rear base plate (2) on which is arranged a plurality of blades (4) for transporting the medium, said blades bearing a front intake port (3) or a front cover plate with an intake opening, whereby at least the base plate (2) and the blades (4) are formed from sheet metal, particularly high grade steel sheet, **characterised in that** each blade (4) forms a surface bent in two dimensions on which are formed at an angle two fin-shaped surface sections/flaps (11, 12) lying in impressions (5, 6) in the base plate (2) and the intake port (3) or cover plate.

2. Impeller according to Claim 1, **characterised in that** each flap/surface section is bent out of the plane of the blade surface.

3. Impeller according to one of the previous claims, **characterised in that** each flap/surface section lies substantially parallel to an impression in the base plate and/or the intake port/the cover plate.

4. Impeller according to one of the previous claims, **characterised in that** the hub (1) of the impeller has the form of a pot with a floor surface (13) on the end face, whose wall (14) is drawn in into at least three sections (9).

5. Impeller according to one of the previous claims, **characterised in that**, with the hub (1) of the impeller, a ring-shaped projection (7) is formed in one piece on the end face floor surface (13).

6. Impeller according to one of the previous claims, **characterised in that**, with the hub (1) of the impeller, a flange (8) is formed on the side of the pot facing away from the floor surface (13).

7. Impeller according to one of the previous claims, **characterised in that** the base plate (2) attached to the hub (1) has a central convexity (10).

8. Impeller according to one of the previous claims, **characterised in that**, on an external region, the base plate (2) has a number of impressions (5) corresponding to the number of blades.

9. Impeller according to one of the previous claims, **characterised in that** the intake port (3) of the impeller has the form of a cylinder on one end of which is formed a ring-shaped flange (15).

10. Impeller according to one of the previous claims, **characterised in that** the flange (15) of the intake port (3) has a number of impressions (6) corresponding to the number of blades, whereby the impressions (6) have central elevations (17).

11. Impeller according to one of the previous claims, **characterised in that** the flange surface (15) of the intake port (3) is arranged at an oblique angle relative to the outer shell surface.

12. Impeller according to one of the previous claims, **characterised in that** the blades (4) are joined in one piece with the rear base plate (2), an additional plate, a front cover plate and/or with the intake port (3).

13. Method for manufacturing an impeller, comprising a plurality of parts, according to one of the previous claims, whereby the individual parts are made of sheet metal, particularly high grade sheet steel and are joined to each other by resistance welding, particularly short-duration resistance welding and whereby the surface sections/flaps lie in impressions in the base plate and the intake port or the cover plate, **characterised in that** in one of the process steps, the at least two surface sections/flaps of the blades are laid in impressions in the base plate and/or the intake port or the cover plate, and that in one of the further process steps, a plurality of blades (4) linked among themselves are welded to the base plate (2) and/or the intake port/the cover plate (3).

14. Method for manufacturing an impeller according to Claim 13, **characterised in that** the blades (4) are only separated from each other after welding onto the base plate (2) and/or the intake ports.

15. Method for manufacturing an impeller according to one of the claims 13 or 14, **characterised in that** the sheet metal material is cut or punched from a sheet metal surface for a particular number of, particularly for all, blade surfaces (4) connected together and is then formed into the blade surfaces (4).

16. Method for manufacturing an impeller according to one of the claims 13 to 15, **characterised in that** the base material for each part is cut and/or punched from planar sheet metal and brought into the final shape by forming.

17. Method for manufacturing an impeller according to one of the claims 13 to 16, **characterised in that** the hub (1), the base plate (2) and the intake port (3) are separated after forming from the surrounding remaining sheet metal by cutting and/or punching.

18. Method for manufacturing an impeller according to one of the claims 13 to 17, **characterised in that** after the cutting/punching, no burr-forming edges face outwards.

19. Method for manufacturing an impeller according to one of the claims 13 to 18, **characterised in that** for shaping of the hub (1)
- firstly, a pot shape is formed from the planar sheet metal,
- in a further process step, the ring-shaped projection (7) on the floor of the hub (1) is formed,
- in a further step, the shell wall of the hub (1) is drawn in to an at least three-part fitting form for the axle in three sections (9), and
- in a further step the fitting form is calibrated in the hub (1).

20. Method for manufacturing an impeller according to one of the claims 13 to 19, **characterised in that** the ready formed hub (1) is separated from the rest of the sheet metal, whereby a flange (8) remains on the hub (1).

21. Method for manufacturing an impeller according to one of the claims 13 to 20, **characterised in that** for forming of the base plate (2)
- firstly a central convexity (10) is formed in a basic form of the planar sheet metal, and
- in a further step, in a ring-shaped region, which comprises the outer edge of the base plate (2), a number of impressions (5) corresponding to the number of blades is formed.

22. Method for manufacturing an impeller according to one of the claims 13 to 21, **characterised in that** for forming of the blade surfaces (4)
- firstly the basic shape of the blade surfaces (4) is cut out of planar sheet metal, and particularly punched out,
- in a further process step, the flaps (12) serving for attachment of the intake port (3) are bent out,
- in a further step, the blade surfaces (4) are bent, particularly by crimping,
- in a further step, the regions that form the outlet openings of the impeller are cut free, and particularly punched free, and
- in a further step, the blade surfaces (4) are turned up.

23. Method for manufacturing an impeller according to one of the claims 13 to 22, **characterised in that** for forming of the intake port (3)
- firstly, a pot-shaped indentation is drawn in the sheet metal, whereby a flange-shaped surface (15) remains on the side of the cylindrical shell facing away from the pot floor,
- in a further step, the pot floor is cut out or punched out except for a collar,
- in a further step, the collar is put through and simultaneously or in chronological sequence, the flange surface (15) is adjusted to an angle to the shell, and
- in a further step a number of impressions (6) corresponding to the number of blades is made in the flange surface (15), the form of which is made according to the flaps (12) of the blades (4) and in the middle of which elevations (17) are pressed.

24. Method for manufacturing an impeller according to one of the claims 13 to 23, **characterised in that** the surface of the impeller is protected by a paint coating, particularly a cataphoretic paint coating.

## Revendications

1. Rotor pour une pompe centrifuge qui est constitué de plusieurs pièces, une plaque de base (2) arrière étant fixée à un moyeu (1) recevant l'axe du moteur de pompe, sur laquelle sont disposées plusieurs ailettes (4) transportant le milieu, lesquelles portent une tubulure d'aspiration (3) avant ou respectivement une plaque de recouvrement avant avec une ouverture d'aspiration, au moins la plaque de base (2) et les ailettes (4) étant formées en tôle, en particulier en tôle d'acier spécial,
**caractérisé en ce que** chaque ailette (4) forme une surface courbée en soi dans deux dimensions sur laquelle sont conformées sous un certain angle au moins deux sections de surface en forme de patte/colliers de fixation (11, 12) qui sont logées dans des empreintes (5, 6) de la plaque de base (2) et de la tubulure d'aspiration (3) ou respectivement de la plaque de recouvrement.

2. Rotor selon la revendication 1,
**caractérisé en ce que** chaque collier de fixation/chaque section de surface est recourbé hors du plan de la surface d'ailette.

3. Rotor selon l'une des revendications précédentes,
**caractérisé en ce que** chaque collier de fixation/chaque section de surface se trouve sensiblement parallèle à une empreinte dans la plaque de base et/ou dans la tubulure d'aspiration et/ou la plaque de recouvrement.

4. Rotor selon l'une des revendications précédentes,
**caractérisé en ce que** le moyeu (1) du rotor présente la forme d'un pot avec une surface de fond (13) du côté frontal, dont la paroi (14) est repliée en au moins trois sections (9).

5. Rotor selon l'une des revendications précédentes,
**caractérisé en ce qu'**une saillie (7) de forme annulaire est conformée d'une seule pièce sur le moyeu (1) du rotor à la surface de fond (13) du côté frontal.

6. Rotor selon l'une des revendications précédentes,
**caractérisé en ce qu'**une collerette (8) est conformée sur le moyeu (1) du rotor sur le côté du pot écarté de la surface de fond (13).

7. Rotor selon l'une des revendications précédentes,
**caractérisé en ce que** la plaque de base (2) fixée au moyeu (1) présente un bombement (10) central.

8. Rotor selon l'une des revendications précédentes,
**caractérisé en ce que** la plaque de base (2) présente sur une zone extérieure un nombre d'empreintes (5) correspondant au nombre d'ailettes.

9. Rotor selon l'une des revendications précédentes,
**caractérisé en ce que** la tubulure d'aspiration (3) du rotor présente la forme d'un cylindre à une extrémité duquel est conformée une collerette (15) de forme annulaire.

10. Rotor selon l'une des revendications précédentes,
**caractérisé en ce que** la collerette (15) de la tubulure d'aspiration (3) présente un nombre d'empreintes (6) correspondant au nombre d'ailettes, les empreintes (6) présentant des bosses (17) centrales.

11. Rotor selon l'une des revendications précédentes,
**caractérisé en ce que** la surface de la collerette (15) de la tubulure d'aspiration (3) est disposée selon un angle obtus par rapport à la surface d'enveloppe extérieure.

12. Rotor selon l'une des revendications précédentes,
**caractérisé en ce que** les ailettes (4) sont reliées d'une seule pièce à la plaque de base (2) arrière, à une plaque supplémentaire, à une plaque de recouvrement avant et/ou à la tubulure d'aspiration (3).

13. Procédé de fabrication d'un rotor qui est constitué de plusieurs pièces selon l'une des revendications précédentes, dans lequel les pièces individuelles sont fabriquées en tôle, en particulier en tôle d'acier spécial, et sont reliées ensemble par soudage par résistance, en particulier par soudage par résistance de courte durée, et les sections de surface/colliers de fixation étant logés dans des empreintes de la plaque de base et de la tubulure d'aspiration ou respectivement de la plaque de recouvrement,
**caractérisé en ce que** les au moins deux sections de surface/colliers de serrage des ailettes sont insérés, dans une des étapes de travail, dans des empreintes de la plaque de base et/ou de la tubulure d'aspiration ou respectivement de la plaque de recouvrement et que plusieurs ailettes (4) reliées mutuellement sont soudées, dans une autre des étapes de travail, à la plaque de base (2) et/ou à la tubulure d'aspiration (3) et/ou à la plaque de recouvrement.

14. Procédé de fabrication d'un rotor selon la revendication 13,
**caractérisé en ce que** les ailettes (4) ne sont séparées les unes des autres qu'après soudage à la plaque de base (2) et/ou aux tubulures d'aspiration.

15. Procédé de fabrication d'un rotor selon l'une des revendications 13 et 14,
**caractérisé en ce que** le matériau de tôle est découpé ou estampé en continu pour un nombre déterminé de surfaces d'ailettes (4), en particulier toutes, dans une surface de tôle et ensuite formé en les surfaces d'ailettes (4).

16. Procédé de fabrication d'un rotor selon l'une des revendications 13 à 15,
**caractérisé en ce que** le matériau de base pour chaque pièce est découpé et/ou estampé dans une tôle plane et amené à la forme finale par déformation.

17. Procédé de fabrication d'un rotor selon l'une des revendications 13 à 16,
**caractérisé en ce que** le moyeu (1), la plaque de base (2) et la tubulure d'aspiration (3) sont séparés de la tôle résiduelle environnante par découpage et/ou estampage après le formage.

18. Procédé de fabrication d'un rotor selon l'une des revendications 13 à 17,
**caractérisé en ce qu'**aucune arête formant bavure ne se trouve vers l'extérieur après le découpage/estampage.

19. Procédé de fabrication d'un rotor selon l'une des revendications 13 à 18,
**caractérisé en ce que**, pour le formage du moyeu (1),
- une forme de pot est d'abord formée dans la tôle plane,
- la saillie (7) de forme annulaire est formée au fond du moyeu (1) dans une autre étape de travail,
- la paroi d'enveloppe du moyeu (1) est repliée, dans une autre étape, en trois sections (9) en une forme d'ajustage en au moins trois parties pour l'axe et
- la forme d'ajustage est calibrée, dans une autre étape, dans le moyeu (1).

20. Procédé de fabrication d'un rotor selon l'une des revendications 13 à 19,
**caractérisé en ce que** le moyeu (1) formé fini est séparé du reste de la tôle, une collerette (8) subsistant sur le moyeu (1).

21. Procédé de fabrication d'un rotor selon l'une des revendications 13 à 20,
**caractérisé en ce que**, pour le formage de la plaque de base (2),
- un bombement (10) central est d'abord formé dans une forme de base de la tôle plane et
- un nombre d'empreintes (5) correspondant au nombre d'ailettes est mis en place dans une autre étape dans une zone de forme annulaire qui forme le bord extérieur de la plaque de base (2).

22. Procédé de fabrication d'un rotor selon l'une des revendications 13 à 21,
**caractérisé en ce que**, pour le formage des surfaces d'ailettes (4),
- la forme de base des surfaces d'ailettes (4) est d'abord découpée, en particulier estampée, dans une tôle plane,
- les pattes (12) qui servent à la fixation de la tubulure d'aspiration (3) sont recourbées dans une autre étape de travail,
- les surfaces d'ailettes (4) sont courbées, en particulier par moulurage, dans une autre étape de travail,
- les zones qui forment les ouvertures de sortie du rotor sont séparées par découpage, en particulier séparées par estampage, dans une autre étape de travail et
- les surfaces d'ailettes (4) sont pliées en U dans une autre étape de travail.

23. Procédé de fabrication d'un rotor selon l'une des revendications 13 à 22,
**caractérisé en ce que**, pour le formage de la tubulure d'aspiration (3),
- un évidement en forme de pot est d'abord embouti dans la tôle, une surface (15) en forme de collerette subsistant sur le côté de l'enveloppe cylindrique écarté du fond du pot,
- le fond du pot est séparé par découpage ou séparé par estampage jusqu'à un collet dans une autre étape de travail,
- le collet est posé et, simultanément ou successivement dans le temps, la surface de la collerette (15) est mise en place selon un certain angle par rapport à l'enveloppe dans une autre étape de travail et
- un nombre d'empreintes (6), correspondant au nombre d'ailettes, dont la forme est réalisée en correspondance des pattes (12) des ailettes (4) est forcé dans la surface de collerette (15) et des bosses (17) sont forcées dans leur milieu, dans une autre étape de travail.

24. Procédé de fabrication d'un rotor selon l'une des revendications 13 à 23,
**caractérisé en ce que** la surface du rotor est protégée par un laquage, en particulier un laquage par cataphorèse.
